# EUROPÄISCHE PATENTSCHRIFT

(11) **EP 0 010 620 B1**
(45) Veröffentlichungstag und Bekanntmachung des Hinweises auf die Patenterteilung: **07.04.1982**
(21) Anmeldenummer: 79103689.0
(22) Anmeldetag: 28.09.1979
(51) Int. Cl.: E04G 3/16

(54) **Fassadenaufzug**
Hoist for a facade
Monte-charge pour façade

(30) Priorität: 14.10.1978 DE 2844857
(43) Veröffentlichungstag der Anmeldung: 14.05.1980
(73) Patentinhaber: Gebr. Wahlefeld, D-4150 Krefeld-Linn (DE)
(72) Erfinder: Vollath, Hans, Ing.-Grad., D-4044 Kaarst 1 (DE)
(74) Vertreter: Stark, Walter, Dr.-Ing.

## Beschreibung

Die Erfindung betrifft einen Fassadenaufzug mit einem auf einem Gebäudedach auf Schienen verfahrbaren Wagen, der zwei um vertikale Achsen schwenkbare Ausleger trägt, über die Hubseile geführt sind, an denen eine Gondel hängt.

Derartige Fassadenaufzüge dienen zur Wartung und Reinigung von Fassaden und Fenstern insbesondere sehr hoher Gebäude. Dazu begeben sich eine oder mehrere Bedienungspersonen in die Gondel, die dann von den Auslegern vor die Gebäudeaußenseite geschwenkt und mit den Hubseilen längs der Fassade in vertikaler Richtung sowie durch Bewegung des Wagens auf den Schienen in horizontaler Richtung verfahren wird.

Bei bekannten Fassadenaufzügen (vgl. z.B. DE-A-23 26 400) sind die Ausleger um horizontale Achsen schwenkbar und in einem solchen Abstand voneinander angeordnet, daß beim Aus- bzw. Einschwenken die Gondel zwischen den beiden Auslegern geführt werden kann. Das hat zur Folge, daß die vor der Fassade hängende Gondel sich stets in der gleichen zur Fassade orthogonalen Ebene befindet wie der Wagen. Mit den bekannten Fassadenaufzügen lassen sich zwar die Fassaden in hinreichender Weise zu Wartungs- und Reinigungszwecken befahren, Schwierigkeiten ergeben sich jedoch in den Eckbereichen des Gebäudes, die von den Gondeln bzw. den darin befindlichen Bedienungspersonen häufig nicht erreicht werden können, weil es mit Rücksicht auf die Schienenführung auf dem Dach des Gebäudes nicht möglich ist, die Gondel in horizontaler Richtung um eine Gebäudeecke herumzuführen. Hier hilft man sich, indem man den gesamten Aufbau auf einen Drehkranz setzt und diesen um eine horizontale Achse dreht; das verbessert zwar die Möglichkeiten der Positionierung der Gondel, führt aber selten zu befriedigenden Ergebnissen.

Deshalb hat man bereits einen Fassadenaufzug vorgeschlagen, dessen Ausleger um vertikale Achsen schwenkbar sind (US-A-33 02 750). Auch damit sind die Einsatzmöglichkeiten eines Fassadenaufzuges immer noch beschränkt.

Aufgabe der Erfindung ist es, die Einsatzmöglichkeiten eines Fassadenaufzuges der beschriebenen Gattung zu verbessern und insbesondere das Befahren der Eckbereiche von Gebäudefassaden zu verbessern.

Diese Aufgabe wird dadurch gelöst, daß die beiden Ausleger unterschiedliche Länge aufweisen.

Damit ergeben sich weitere Möglichkeiten zum Manipulieren und zum Positionieren der Gondel. Es ist auch möglich, die Gondel in eine Position zu bringen, bei der sie orthogonal zur Gebäudefassade angeordnet ist. Dazu kann insbesondere die Längendifferenz der Ausleger dem Abstand der Hubseile an der Gondel entsprechen.

Insbesondere ist es mit dem erfindungsgemäßen Fassadenaufzug möglich, Eckbereiche von Gebäudefassaden zu befahren, ohne daß deshalb eine besondere Schienenführung vorgesehen sein muß und/oder die Ausleger besonders lang ausgeführt sein müssen.

Die Ruhestellung der auf dem Gebäudedach abgesetzten Gondel des erfindungsgemäßen Fassadenaufzuges befindet sich in Bewegungsrichtung vor oder hinter dem Wagen. In bestimmten Fällen kann die Gondel aber auch wie bei bekannten Fassadenaufzügen vor dem Oberwagen parallel zur Bewegungsrichtung abgesetzt werden. In jedem Fall ergeben sich mehrere Möglichkeiten für das Absetzen der Gondel, für die auch bei ungünstigen Platzverhältnissen auf dem Gebäudedach immer eine Ruheposition zu finden ist.

Ferner werden auch die statischen Verhältnisse bei dem erfindungsgemäßen Fassadenaufzug günstiger, weil auf besondere Stützen, z.B. Hubzylinderanordnungen bei den bekannten Fassadenaufzügen, verzichtet werden kann, und die Ausleger in einfachen Schwenklagern mit vertikaler Schwenkachse gelagert sind, die insbesondere die vertikalen Kräfte aufnehmen, so daß eine größere Sicherheit gegen Absturz der Gondel gegeben ist. Auch die Standsicherheit ist verbessert, da die Schwerpunktverhältnisse bei Arbeitsposition und Ruheposition etwa gleich sind.

Jeder Ausleger kann einen eigenen Schwenkantrieb aufweisen. Wenn nach bevorzugter Ausführungsform der Erfindung die Schwenkantriebe unabhängig voneinander betätigt werden, können die Positionen der Ausleger unabhängig voneinander eingestellt werden. Damit läßt sich z.B. die Gondel in eine Position bringen, bei der sie nicht mehr parallel, sondern schräg zur Gebäudefassade angeordnet ist. Auch das kann beim Arbeiten an Eckbereichen der Gebäudefassade vorteilhaft sein. Andererseits ist es möglich, durch synchrone oder divergierende Auslegerbewegung die Ausladung der Ausleger über die Gebäudefassade hinaus und damit den Abstand der Gondel von der Gebäudefassade zu verändern.

Die Gondel kann nahezu unbeschränkt bewegt werden, wenn nach einem weiteren Vorschlag der Erfindung die beiden Ausleger in unterschiedlicher Höhe angeordnet sind und/ oder unterschiedliche Neigungen aufweisen. Dann können nämlich die Ausleger auch in Positionen gebracht werden, bei denen sie sich überkreuzen, und die Gondel kann ihre betriebliche Position praktisch stufenlos verändern, ohne daß der Wagen auf dem Dach des Gebäudes versetzt werden muß.

Besonders vorteilhaft ist bei unterschiedlich langen Auslegern, die außerdem unterschiedlich hoch angeordnet sind, die Möglichkeit, daß bei parallel zur Fassade stehender Gondel in rechts bzw. links zum Oberwagen versetzter Position auch der Abstand zur Fassade verändert werden kann und daß diese Möglichkeit auch bei quer zu Fassade stehender Gondel gegeben ist. Damit lassen sich Schneisen, die schmaler sind als die übliche Breite der Gondel, vorteilhaft befahren, auch wenn sie hinter der Fassadenfront zurückliegen.

Die Ausleger können wie herkömmlich zusätzlich auch um eine horizontale Achse schwenkbar sein.

Der Abstand der Schwenkachsen der Ausleger kann den jeweiligen Umständen angepaßt werden. Er kann größer oder kleiner sein als der Abstand der Hubseile an der Gondel, und es ist auch eine Ausführungsform möglich, bei der die Ausleger um eine gemeinsame Schwenkachse schwenkbar sind.

Im folgenden werden in der Zeichnung dargestellte Ausführungsbeispiele der Erfindung erläutert; es zeigen:
Fig. 1 eine Seitenansicht eines Fassadenaufzuges mit vor die Gebäudefassade geschwenkter Gondel,
Fig. 2 eine Ansicht des Fassadenaufzuges von der Fassade her gesehen, bei über das Gebäudedach geschwenkter Gondel,
Fig. 3 eine Draufsicht auf den Fassadenaufzug,
Fig. 4 eine andere Ausführungsform des Gegenstandes nach Fig. 3,
Fig. 5 den Gegenstand nach Fig. 4 mit weiteren Betriebsstellungen,
Fig. 6 eine Draufsicht auf eine weitere Ausführungsform eines Fassadenaufzuges bei verschiedenen Betriebsstellungen.

In den Figuren bezeichnen gleiche Bezugszeichen gleiche Teile.

Der in Figur 1 dargestellte Fassadenaufzug weist einen Wagen 1 auf, der in an sich bekannter Weise mit einem Antrieb 2 auf Schienen 3 verfahrbar ist, die auf Stützen 4 verlegt sind. Die Stützen ruhen auf dem Dach 5 eines Gebäudes mit einer Dachbrüstung 7, dessen Fassade 6 gewartet und/oder gereinigt werden soll. Der Wagen 1 weist zwei Lager 8, 9 mit vertikaler Lagerachse für darin gehaltene Schwenkzapfen 10, 11 zweier Ausleger 12, 13 auf, über die jeweils Hubseile 14, 15 geführt sind, deren Enden an den Seiten einer Gondel 16 befestigt sind. Den Auslegern 12, 13 sind nicht dargestellte Schwenkantriebe zugeordnet, die im Wagen 1 untergebracht sind und die gegebenenfalld unabhängig voneinander betätigbar sind. Die Hubseile 14, 15 sind bis in den Wagen 1 geführt und dort auf nicht dargestellten angetriebenen Trommeln aufgewickelt. Die Neigung der Ausleger 12, 13 im Hinblick auf die Horizontale beträgt etwa 30°. Im übrigen sind Neigung und Länge der Ausleger 12, 13 so eingerichtet, daß die Gondel 16 ohne weiteres über die Dachbrüstung 7 gehoben werden kann.

Bei dem in Figur 2 dargestellten Ausführungsbeispiel entspricht der Abstand der Lager 8, 9 dem Abstand der Hubseile 14, 15 an der Gondel und damit praktische der Breite der Gondel. Die Ausleger 12, 13 besitzen unterschiedliche Länge. In Figur 3 ist die sogenannte Ruheposition der Ausleger 12, 13 dargestellt, bei der die Gondel in Bewegungsrichtung des Wagens vor oder hinter dem Wagen 1 im Bereich der Schienen 3 abgesetzt werden kann. Diese Betriebsstellung entspricht ungefähr der in Figur 2 dargestellten Betriebsstellung.

Wie man insbesondere der Figur 3 entnimmt, kann die Gondel 16 bei entsprechender Schwenkstellung der Ausleger 12, 13 auch bis in den Eckbereich 17 der Fassade 6 gebracht werden, obwohl die Schienen 3 für den Wagen 1 sich nicht bis in diesen Bereich erstrecken, sondern im Bogen 18 vom Eckbereich 17 weggeführt sind. Es versteht sich, daß durch gesonderte Betätigung der Schwenkantriebe der Ausleger 12, 13 die Gondel 16 näher an die Fassade heran oder weiter von dieser weggebracht werden kann. Insbesondere kann beim Ausführungsbeispiel nach Figur 3 durch Schwenken des Auslegers 12 im Uhrzeigersinn die Gondel 16 näher an den Eckbereich heran und teilweise um die Ecke herumgeschwenkt werden.

Bei dem in Figur 4 dargestellten Ausführungsbeispiel besitzen die Ausleger 12, 13 wiederum unterschiedliche Länge. Ihre Lager 8, 9 sind jedock in einem Abstand angeordnet, der kleiner ist als der Abstand der Hubseile an der Gondel 16, d.h. kleiner als die Länge der Gondel 16. Beim dargestellten Ausführungsbeispiel ligen die Lager 8, 9 praktisch nebeneinander. Dadurch wird allein durch die Auslegerlagerung eine Beweglichkeit erreicht, die sonst nur durch zusätzliche Elemente (z.B. Drehkranz am Oberwagen) möglich wird. Eine entsprechende Betriebsstellung ist mit strichpunktierten Linien in Figure 4 angegeben.

Bei dem in Figur 5 dargestellten Ausführungsbeispiel besitzen die Ausleger 12, 13 unterschiedliche Längen, d.h. der Ausleger 12 ist kürzer als der Ausleger 13. In der mit durchgezogenen Linien dargestellten Betriebsstellung befindet sich die Gondel 16 in einem bestimmten Abstand von der Fassade 6. Der Ausleger 12 erstreckt sich in der dargestellten Projektion im wesentlichen orthogonal zur Fassade 6. Soll die Gondel 16 weiter an die Fassade 6 herangeführt werden, ohne daß ihre Position relativ zur Fassade 6 verändert werden soll, dann werden die Schwenkantriebe der Ausleger 12, 13 so betätigt, daß die Ausleger 12, 13 die mit strichpunktierten Linien dargestellte Betriebsposition einnehmen. Diese parallel zur Fassade 6 veränderliche Position läßt sich auch seitlich versetzt erreichen, wenn die Ausleger 12, 13 zwar gleichsinnig, jedoch mit unterschiedlich großem Schwenkwinkel (Ausleger 12 ist kleiner, Ausleger 13 ist größer) bewegt werden. Anders ausgedrückt werden die Ausleger 12, 13 relativ zueinander gespreizt, wobei auch die Hubseile 14, 15 gespreizt werden. Gleichzeitig wird aber die Gondel 16 näher an die Fassade 6 herangeführt.

Wenn darüber hinaus die Ausleger 12, 13 in unterschiedlicher Höhe angeordnet sind oder unterschiedliche Neigungen aufweisen, kann die Gondel 16 auch um 180° geschwenkt werden und beispielsweise in eine Betriebsstellung gebracht werden, die mit gestrichelten Linien in Figur 5 angedeutet.

Selbstverständlich sind auch alle Zwischenstellungen möglich, insbesondere eine in Figur 6 dargestellte Betriebsstellung, bei der die Gondel 16 orthogonal zur Fassade 6 ausgerichtet ist. Die Gondel 16 kann dabei in ihrem Abstand zur Fassade genau so verändert werden wie in Parallelstellung. Eine derartige Betriebsstellung läßt sich aber auch dann erreichen, wenn die Lager einen Abstand aufweisen, der gleich oder größber ist als die Gondellänge.

Mit dem dargestellten Fassadenaufzug können alle Arten von Fassaden, insbesondere auch Fassaden mit versetzten Abschnitten, halb offenen Schächten und dergleichen, ohne Schwierigkeiten befahren werden. Insbesondere die Eckbereiche von Fassaden lassen sich mit dem dargestellten Fassadenaufzug ohne weiteres erreichen.

## Patentansprüche

1. Fassadenaufzug mit einem auf einem Gebäudedach auf Schienen verfahrbaren Wagen (1), der zwei um vertikale Achsen schwenkbare Ausleger (12, 13) trägt, über die Hubseile (14, 15) geführt sind, an denen eine Gondel (16) hängt, dadurch gekennzeichnet, daß die beiden Ausleger (12, 13) unterschiedliche Länge aufweisen.

2. Fassadenaufzug nach Anspruch 1, dadurch gekennzeichnet, daß beide Ausleger (12, 13) einen gemeinsamen Schwenkantrieb aufweisen.

3. Fassadenaufzug nach Anspruch 1, dadurch gekennzeichnet, daß jeder Ausleger (12, 13) einen eigenen Schwenkantrieb aufweist.

4. Fassadenaufzug nach Anspruch 1 oder 3, dadurch gekennzeichnet, daß die Schwenkantriebe unabhängig voneinander betätigbar sind.

5. Fassadenaufzug nach Anspruch 1, dadurch gekennzeichnet, daß die Längendifferenz der Ausleger (12, 13) dem Abstand der Hubseile (14, 15) an der Gondel (16) entspricht.

6. Fassadenaufzug nach einem oder mehreren der Ansprüche 1-5, dadurch gekennzeichnet, daß die beiden Ausleger (12, 13) in unterschiedlicher Höhe angeordnet sind.

7. Fassadenaufzug nach einem oder mehreren der Ansprüche 1-6, dadurch gekennzeichnet, daß die beiden Ausleger (12, 13) unterschiedliche Neigungen aufweisen.

8. Fassadenaufzug nach einem oder mehreren der Ansprüche 1-7, dadurch gekennzeichnet, daß der Abstand der Schwenkachsen (8, 9) der Ausleger (12, 13) größer ist als der Abstand der Hubseile (14, 15) an der Gondel (16).

9. Fassadenaufzug nach einem oder mehreren der Ansprüche 1-7, dadurch gekennzeichnet, daß der Abstand der Schwenkachsen (8, 9) der Ausleger (12, 13) kleiner ist als der Abstand der Hubseile (14, 15) an der Gondel (16).

10. Fassadenaufzug nach einem oder mehreren der Ansprüche 1-7, dadurch gekennzeichnet, daß die Ausleger (12, 13) um eine gemeinsame Schwenkachse schwenkbar sind.

## Claims

1. Hoist for a facade having a carriage (1) which can travel on rails on the roof of a building and bears two booms (12, 13) which may pivot about vertical axes and by which hoisting cables (14, 15) for suspending a cradle (16) are guided, characterized in_{'} that the two booms (12, 13) have different lengths.

2. Hoist for a facade according to claim 1, characterized in that both booms (12, 13) have a common pivot drive.

3. Hoist for a facade according to claim 1, characterized in that each boom (12, 13) has its own pivot drive.

4. Hoist for a facade according to claim 1 or 3, characterized in that the pivot drives are operable independently of each other.

5. Hoist for a facade according to claim 1, characterized in that the difference in length of the booms (12, 13) corresponds to the distance between the hoisting cables (14, 15) at the cradle (16).

6. Hoist for a facade according to one or more of claims 1-5, characterized in that the two booms (12, 13) are disposed at different heights.

7. Hoist for a facade according to one or more of claims 1-6, characterized in that the two booms (12, 13) have different inclinations.

8. Hoist for a facade according to one or more of claims 1-7, characterized in that the distance between the pivot axes (8, 9) of the booms (12, 13) is greater than the distance between the hoisting cables (14, 15) at the cradle (16).

9. Hoist for a facade according to one or more of claims 1-7, characterized in that the distance between the pivot axes (8, 9) of the booms (12, 13) is smaller than the distance between the hoisting cables (14, 15) at the cradle (16).

10. Hoist for a facade according to one or more of claims 1-7, characterized in that the booms (12, 13) may be pivoted about a common pivot axis.

## Revendications

1. Monte-charge pour façade comportant un chariot (1) pouvant se déplacer sur des rails sur un toit de bâtiment et qui porte deux flèches (12, 13) pouvant pivoter autour d'axes verticaux et sur lesquelles sont guidés des câbles de levage (14, 15) auxquels est suspendue une nacelle (16), caractérisé par le fait que les deux flèches (12, 13) présentent des longueurs différentes.

2. Monte-charge pour façade selon la revendication 1, caractérisé par le fait que les deux flèches (12, 13) présentent un entraînement de pivotement commun.

3. Monte-charge pour façade selon la revendication 1, caractérisé par le fait que chaque flèche (12, 13) présente un entraînement de pivotement propre.

4. Monte-charge pour façade selon l'une des revendications 1 ou 3, caractérisé par la fait que les entraînements de pivotement peuvent être actionnés indépendamment l'un de l'autre.

5. Monte-charge pour façade selon la revendication 1, caractérisé par le fait que la différence de longueur des flèches (12, 13) correspond à l'espacement des câbles de levage (14, 15) sur la nacelle (16).

6. Monte-charge pour façade selon une ou plusieurs des revendications 1-b, caractérisé par la fait que les deux flèches (12, 13) sont disposées à une hauteur différente.

7. Monte-charge de façade selon une ou plusieurs des revendications 1-6, caractérisé par le fait que les deux flèches (12, 13) présentent des inclinaisons différentes.

8. Monte-charge de façade selon une ou plusieurs des revendications 1-7, caractérisé par le fait que la distance entre les axes de pivotement (8, 9) des flèches (12, 13) est plus grande que la distance entre les câbles de levage (14, 15) sur la nacelle (16).

9. Monte-charge de façade selon une ou plusieurs des revendications 1-7, caractérisé par le fait que la distance entre les axes de pivotement (8, 9) des flèches (12, 13) est plus petite que la distance des câbles de levage (14, 15) sur la nacelle (16).

10. Monte-charge de façade selon une ou plusieurs des revendications 1-7, caractérisé par le fait que les flèches (12, 13) peuvent pivoter autour d'un axe de pivotement commun.
